# EUROPÄISCHE PATENTSCHRIFT

(11) **EP 0 397 840 B1**
(45) Veröffentlichungstag und Bekanntmachung des Hinweises auf die Patenterteilung: **22.06.1994**
(21) Anmeldenummer: 90900115.8
(22) Anmeldetag: 18.11.1989
(51) Int. Cl.: F15B 13/02

(54) **HYDRAULISCHE SCHALTUNGSANORDNUNG**
HYDRAULIC CIRCUIT
CIRCUIT HYDRAULIQUE

(30) Priorität: 18.11.1988 CH 4288/88
(43) Veröffentlichungstag der Anmeldung: 22.11.1990
(73) Patentinhaber: BUCHER GmbH Maschinenfabrik, D-79770 Klettgau (DE)
(72) Erfinder: KRUMREY, Walter, CH-8437 Zurzach (CH)
(86) Internationale Anmeldenummer: EP8901396
(87) Internationale Veröffentlichungsnummer: WO9005853

(56) Entgegenhaltungen:
- EP-A- 0 100 589
- DE-A- 2 751 082
- DE-A- 2 818 360
- US-A- 3 979 908
- US-A- 4 085 766

## Beschreibung

Die Erfindung bezieht sich auf eine aus der DE-A-2751082 bekannte und gattungsgemäße hydraulische Schaltungsanordnung mit einer Druckmittelquelle zur Lieferung eines Hydrostroms, zwei von Teilströmen des Hydrostroms angetriebenen Verbrauchern und einem von dem Hydrostrom und den beiden Teilströmen durchströmten Proportionalstromteilerventil, dessen das Teilungsverhältnis zwischen den beiden Teilströmen bestimmende Blendenanordnung mit einer zur Vorgabe des Teilungsverhältnisses dienenden ersten Stelleinrichtung versehen ist.

Mit einer derartigen hydraulischen Schaltungsanordnung können die beiden Verbraucher durch den von einer einzigen, die Druckmittelquelle bildenden Pumpe gelieferten Hydrostrom versorgt werden. Dabei ist es für viele Anwendungen, beispielsweise die Lenkung von Fahrantrieben, erforderlich, das Teilungsverhältnis der den beiden Verbrauchern zugeführten und von dem Proportionalstromteilerventil aus dem Hydrostrom gebildeten beiden Teilströme zu steuern, was mittels der ersten Stelleinrichtung geschieht. Wenngleich sich hierdurch die relative Flussmenge der beiden Teilströme im Verhältnis zueinander einstellen lässt, unterliegt jedoch die Gesamtflussmenge und damit auch die Flussmenge der Teilströme Schwankungen, da der von der Hydropumpe gelieferte Hydrostrom normalerweise nicht konstant ist. Ferner ist selbst bei einer konstanten Gesamtflussmenge des Hydrostroms die Flussmenge der beiden Teilströme nicht steuerbar.

Der Erfindung liegt die Aufgabe zugrunde, eine hydraulische Schaltungsanordnung der eingangs genannten Art dahingehend weiterzubilden, dass bei zwei aus einer einzigen Druckmittelquelle mit Teilströmen eines einstellbaren Teilungsverhältnisses beschickten Verbrauchern die Flussmenge einstellbar ist.

Erfindungsgemäss wird diese Aufgabe dadurch gelöst, dass die Blendenanordnung mit einer zweiten Stelleinrichtung zur Vorgabe ihres Gesamtdurchlassquerschnittes versehen ist und die Druckmittelquelle eine Regeleinrichtung zur lastabhängigen Steuerung des von ihr gelieferten Hydrostroms aufweist, an deren Steuereingang ein der Druckdifferenz zwischen den Drücken beidseits der Blendenanordnung entsprechendes Steuersignal angelegt ist.

Druckmittelquellen, deren Hydrostrom lastabhängig geregelt ist, sind beispielsweise unter der Bezeichnung LS-Pumpen (Load-Sensing-Pumpen) bekannt. Das zur Regelung der Gesamtflussmenge des von der Druckmittelquelle gelieferten Hydrostroms erforderliche Steuersignal wird bei der Erfindung auf besonders einfache Weise dadurch gewonnen, dass mit der zweiten Stelleinrichtung der Gesamtdurchlassquerschnitt der Blendenanordnung auf einen gewünschten vorgegebenen Wert Fest eingestellt wird. Die bei vorgegebener Einstellung der Blendenanordnung auftretende Druckdifferenz kann somit ohne zusätzliche Schaltungsteile leicht erfasst und als das zur Ansteuerung der Regeleinrichtung erforderliche Steuersignal benutzt werden. Damit können die beiden Verbraucher bei einem geringen baulichen Aufwand mit Teilströmen versorgt werden, bei denen nicht nur das Teilungsverhältnis, sondern auch die Flussmenge auf gewünschte Werte eingestellt sind.

In einer bevorzugten Ausführungsform der Erfindung ist vorgesehen, dass zwischen die mit dem Hydrostrom beaufschlagte eine Seite der Blendenanordnung des Proportionalstromteilers und die mit einem der Teilströme beaufschlagte andere Seite der Blendenanordnung zwei zueinander parallel angeordnete Wechselventile geschaltet sind, deren eines den jeweils höheren Druck auf den einen Anschluss des Steuereingangs und deren anderes den jeweils niedrigeren Druck auf den anderen Anschluss des Steuereingangs durchschaltet. Mittels der beiden gegensinnig arbeitenden Wechselventile ist es also möglich, das der Druckdifferenz entsprechende Steuersignal unabhängig von der Flussrichtung im Proportionalstromteiler jeweils gleichsinnig an die betreffenden Anschlüsse des Steuereingangs anzulegen. Damit arbeitet die Schaltungsanordnung auch im Reversierbetrieb, in dem die die beiden Verbraucher durchströmenden Teilströme zum Proportionalstromteilerventil hin gerichtet sind und dort zu dem dann zu einem Tank zurückfliessenden gesamten Hydrostrom vereinigt werden.

Eine für die hydraulische Schaltungsanordnung besonders zweckmässige Ausgestaltung des Proportionaltromteilerventils besteht darin, dass die Blendenanordnung einen äusseren Hohlkörper und einen darin dichtend gelagerten, in seinem Innenraum von dem Hydrostrom beaufschlagten inneren Hohlkörper aufweist, die mit je zwei von den beiden Teilströmen durchströmten radialen Durchlässen versehen sind, deren den Gesamtdurchlassquerschnitt bestimmende axiale Ueberlappung mittels der zweiten Einstelleinrichtung durch eine gegenseitige Axialverschiebung der beiden Kohlkörper und deren das Teilungsverhältnis bestimmende azimutale Ueberlappung mittels der ersten Einstelleinrichtung durch eine gegenseitige Verdrehung der beiden Hohlkörper einstellbar ist. Bei dieser Ausführungsform wird also die Einstellung der Gesamtflussmenge sowie des Teilungsverhältnisses zwischen den beiden Teilströmen durch den Grad der Ueberlappung der in den beiden Hohlkörpern vorgesehenen radialen Durchlässe bestimmt. In Azimutalrichtung sind die radialen Durchlässe relativ zueinander derart angeordnet, dass bei einer durch die erste Einstelleinrichtung hervorgerufenen gegenseitigen Verdrehung die gemeinsame lichte Oeffnung des einen sich überlappenden Paars radialer Durchlässe in dem Masse abnimmt, wie die gemeinsame lichte Oeffnung des anderen Paares radialer Durchlässe zunimmt, wodurch das Teilungsverhältnis des durch die radialen Durchlässe hindurchtretenden Hydrostroms in seine beiden Teilströme bestimmt ist. Dagegen bewirkt die mittels der zweiten Einstelleinrichtung erfolgende gegenseitige Axialverschiebung der beiden Hohlkörper eine gleichsinnige Veränderung der lichten Oeffnung der einander überlappenden Paare radialer Durchlässe, so dass hierdurch die Gesmtflussmenge eingestellt wird.

Im Rahmen der Erfindung ist auch vorgesehen, dass zwischen die Blendenanordnung und die beiden Verbraucher eine steuerseitig mit den Drücken der beiden Teilströme beaufschlagte Druckwaage geschaltet ist. Da die beiden Verbraucher über die Druckwaage an das Proportionalstromteilerventil angeschlossen sind, sind sie also lastunabhängig geregelt.

Für eine baulich einfache Realisierung dieser Massnahme ist vorzugsweise vorgesehen, dass die Druckwaage zwei zueinander spiegelbildlich in einer Bohrung eines Gehäuseblocks axial verschieblich dichtend angeordnete, mit zwei axial beabstandeten radialen Durchlassbereichen versehene Hohlkolben aufweist, die an ihren einander zugewandten, geschlossenen, vom Druck des Hydrostroms beaufschlagten Stirnseiten mit gegenseitig ineinandergreifenden, ihre axiale Relativlage zwischen einer auseinandergezogenen Stellung und einer zusammengeschobenen Stellung begrenzenden Anschlagteilen versehen sind, und dass jeweils der eine Durchlassbereich jedes Hohlkolbens mit einem der Teilströme der Blendenanordnung kommuniziert und der andere Durchlassbereich mit einem an den jeweiligen Verbraucher angeschlossenen und als Steuerkante dienenden radialen Ringraum der Bohrung des Gehäuseblocks zusammenwirkt.

In diesem Zusammenhang erweist es sich schliesslich als zweckmässig, dass der Gehäuseblock eine die Bohrung im Bereich zwischen den beiden Hohlkolben der Druckwaage radial durchsetzende weitere Bohrung aufweist, deren auf der einen Seite der die Hohlkolben der Druckwaage aufnehmenden Bohrung offenes Ende einen Anschluss für den Hydrostrom bildet und in deren auf der anderen Seite der die Kohlkolben der Druckwaage aufnehmenden Bohrung gelegenen Abschnitt die Blendenanordnung angeordnet ist. Sowohl die Druckwaage als auch die der Stromteilung dienenden Elemente können somit in einem einzigen Gehäuseblock integriert werden, wodurch die praktische Ausführung der Hydraulikschaltung auf einfache Weise und mit wenig Verbindungsleitungen möglich ist.

Weitere Merkmale, Einzelheiten und Vorteile der Erfindung ergeben sich aus der folgenden Beschreibung und der Zeichnung, auf die bezüglich einer erfindungswesentlichen Offenbarung aller im Text nicht erwähnten Einzelheiten ausdrücklich hingewiesen wird. Es zeigt:
- Fig. 1: ein Blockdiagramm einer hydraulischen Schaltungsanordnung, und
- Fig. 2: eine Schnittansicht eines für die Schaltungsanordnung von Fig. 1 geeigneten Proportionalstromteilerventils.

Gemäss Fig. 1 dient eine LS-Pumpe (Load-Sensing-Pumpe) 1 zur Lieferung eines lastabhängig gesteuerten Hydrostroms aus einem Hydrauliktank 2. An die LS-Pumpe 1 sind über ein 4/3 Wegeventil 3 und ein Proportionalstromteilerventil 4 zwei Verbraucher 5, 5', angeschlossen, bei denen es sich beispielsweise um hydraulische Antriebsmotoren eines Fahrantriebs oder hydraulische Antriebe von Arbeitsmaschinen verschiedenster Art handeln kann.

Das Proportionalstromteilerventil 4 weist eine in Fig. 1 schematisch dargestellte Blendenanordnung 6 auf, an der die Verzweigung zwischen dem an einem Anschluss 7 auftretenden Hydrostrom der LS-Pumpe 1 und den an Anschlüssen 8, 9 auftretenden beiden Teilströmen des Hydrostroms stattfindet. Eine erste Stelleinrichtung 10, die beispielsweise durch ein Magnetstellglied gebildet sein kann, dient zur Einstellung des an der Blendenanordnung 6 auftretenden Teilungsverhältnisses der beiden an den Anschlüssen 8 und 9 auftretenden Teilströme. Ferner greift an der Blendenanordnung 6 eine zweite Stelleinrichtung 11, die ebenfalls durch ein magnetisches Stellglied gebildet sein kann, an, um den Gesamtdurchlassquerschnitt der Blendenanordnung 6 auf einen gewünschten, vorgegebenen Wert einzustellen. Zwischen die Anschlüsse 8, 9 und die Blendenanordnug 6 ist eine Druckwaage 12 geschaltet, die steuerseitig mit den Drücken der beiden an der Blendenanordnung 6 auftretenden Teilströme beaufschlagt ist.

Die Regeleinrichtung der LS-Pumpe 1, die von bekannter Art und daher nicht näher dargestellt ist, weist einen Steuereingang 13 mit zwei Anschlüssen 14, 15 auf, an die ein einer Druckdifferenz entsprechendes Steuersignal derart anzulegen ist, dass der Anschluss 14 jeweils den höheren Druckwert und der Anschluss 15 jeweils den niedrigeren Druckwert empfängt. Als Druckdifferenz dient der an der Blendenanordnung 6 auftretende Druckunterschied, der über Steuerleitungen 16, 17 den Anschlüssen 14, 15 zugeleitet wird.

Wenn das 4/3 Wegeventil 3 ausgehend von seiner in Fig. 1 dargestellten mittleren Neutralstellung in seine nach rechts verschobene Schaltstellung gebracht wird, findet der Normalbetrieb der hydraulischen Schaltungsanordnung statt, in dem die LS-Pumpe 1 ihren Hydrostrom zum Anschluss 7 des Proportionalstromteilerventils 4 fördert, welches den Hydrostrom entsprechend der durch die erste Stelleinrichtung 10 vorgegebenen Einstellung in die beiden in einem gewissen Verhältnis zueinander stehenden Teilströme aufteilt und mittels der Steuerkanten der Druckwaage 12 lastunabhängig geregelt den Verbrauchern 5, 5' zuführt, von wo aus die beiden Teilströme über eine gemeinsame Leitung 18 und das 4/3 Wegeventil 3 zum Hydrauliktank 2 zurückfliesen. In diesem Fall des Normalbetriebs tritt also an der dem Anschluss 7 zugewandten Seite der Blendenanordnung 6 ein höherer Druckwert auf als an der dem Anschluss 7 abgewandten Seite der Blendenanordnung 6, wobei der Druckunterschied von dem durch die zweite Stelleinrichtung 11 vorgegebenen Gesamtdurchlassquerschnitt der Blendenanordnung 6 abhängt. Andererseits kehrt sich jedoch beim Reversierbetrieb, bei dem das 4/3 Wegeventil 3 seine nach links verschobene Schaltstellung einnimmt, die Flussrichtung um, so dass dann der höhere Druckwert an der dem Anschluss 7 abgekehrten Seite der Blendenanordnung 6 und der niedrigere Druckwert an der dem Anschluss 7 zugekehrten Seite auftritt.

Um den Anschlüssen 14, 15 des Steuereingangs 13 das der Druckdifferenz entsprechende Steuersignal stets im richtigen Richtungssinn zuzuführen, ist zwischen die beiden Seiten der Blendenanordnung 6 eine Parallelschaltung aus zwei Wechselventilen 19, 20 geschaltet. Das Wechselventil 19 ist derart aufgebaut, dass es den jeweils höheren Druckwert auf einen mit der Steuerleitung 16 verbundenen Anschluss 21 durchschaltet, während das wechselventil 20 den jeweils niedrigeren Druckwert auf einen Anschluss 22 durchschaltet, an den die Steuerleitung 17 angeschlossen ist. Dadurch ist in beiden Betriebsarten, nämlich Normalbetrieb und Reversierbetrieb, die sinnrichtige Durchschaltung des Steuersignals an den Steuereingang der LS-Pumpe 1 sichergestellt.

Aus der Schnittdarstellung von Fig. 2 geht eine Ausführungsform des für die hydraulische Schaltung bestimmten Proportionalstromteilerventil 4 hervor, bei dem die Blendenanordnung 6 und die Druckwaage 12 in einem gemeinsamen Gehäuseblock 23 zusammengebaut sind. Zu diesem Zweck weist der Gehäuseblock 23 eine sich in der Darstellung von Fig. 2 mit ihrer Achse horizontal erstreckende Bohrung 24 und eine die Bohrung 24 in der Mitte ihrer axialen Länge senkrecht kreuzende weitere Bohrung 25 auf. In der weiteren Bohrung 25 ist ein äusserer Hohlkörper 26 der Blendenanordnung 6 axial unverschieblich, jedoch um die Achse in azimutaler Richtung um einen bestimmten Winkelbetrag drehbar gelagert. Diese Winkeldrehung des Hohlkörpers 26 erfolgt im Ausführungsbeispiel von Fig. 2 durch eine mit dem Aussenmantel des Kohlkörpers 26 in Eingriff stehende Schneckenspindel 27, deren Verlängerungsachse senkrecht zur Zeichenebene aus dem Gehäuseblock 23 herausgeführt ist und die erste Stelleinrichtung 10 bilet. In dem äusseren Hohlkörper 26 ist ein innerer Hohlkörper 28 dichtend gelagert, der durch einen in einer Längsnut 29 des Gehäuseblocks 23 geführten radialen Nocken 30 in dem Gehäuseblock 23 drehfest abgestützt ist.

Als zweite Stelleinrichtung 11 dient ein das in Fig. 2 obere Ende der weiteren Bohrung 25 abschliessendes Verschlussteil, das ein axial verstellbares Stellglied 31 aufweist. Durch die Axialbewegung des Stellglieds 31 wird der innere Hohlkörper 28 entgegen der rückführenden Kraft einer Rückholfeder 32 gegenüber dem äusseren Hohlkörper 26 axial verschoben.

Der äussere und der innere Hohlkörper 26 bzw. 28 sind mit je zwei radialen Durchlässen 33, 33' bzw. 34, 34' versehen, deren gegenseitige Ueberlappung in axialer Richtung durch das Stellglied 31 und in azimutaler Richtung durch die Schneckenspindel 27 eingestellt wird. Durch eine Drehung der Schneckenspinkel 27 verringert sich die durch die Ueberlappung der radialen Durchlässe 33, 34 bestimmte lichte Durchlassöffnung in dem Masse, wie sich die durch die Ueberlappung der radialen Durchlässe 33', 34' bestimmte lichte Durchlassöffnung vergrössert. Durch die axiale Verschiebung des inneren Hohlkörpers 28 gegenüber dem äusseren Hohlkörper 26 wird dagegen der Gesamtdurchlassquerschnitt der durch die Uebelappungen der radialen Durchlässe 33, 34 bzw. 33', 34' bestimmte Gesamtdurchlassquerschnitt eingestellt.

In der Normalbetriebsart strömt also der von der LS-Pumpe 1 erzeugte Hydraulikstrom durch das den Anschluss 7 von Fig. 1 bildende offene Ende der weiteren Bohrung 25, welches dem mit dem Stellglied 31 versehenen geschlossenen Ende entgegengesetzt ist, in den Innenraum des inneren Hohlkörpers 28 ein und tritt durch die radialen Durchlässe 33, 34 bzw. 33', 34' hindurch. An mit den radialen Durchlässen 33, 33' des äusseren Hohlkörpers 26 kommunizierenden Kanälen 35, 35' des Gehäuseblocks 23 stehen damit die hinsichtlich der Gesamtflussmenge und des Teilungsverhältnisses eingestellten Teilströme des Hydraulikstroms zur Verfügung.

In der zur weiteren Bohrung 25 orthogonalen Bohrung 24, die an ihren beiden Enden durch Verschlussschrauben 36, 36' abgeschlossen ist, sind zwei in der Längsachse der Bohrung 24 einander spiegelbildlich gegenüberstehende Hohlkolben 37, 37' axial verschieblich und dichtend angeordnet. Jeder Hohlkolben 37, 37' weist zwei voneinander axial beabstandete radiale Durchlassbereiche 38, 39 bzw. 38', 39' auf, von denen die von den Verschlussschrauben 36, 36' weiter entfernt gelegenen radialen Durchlassbereiche 38 bzw. 38' mit den in die Bohrung 24 mündenden Kanälen 35 bzw. 35' kommunizieren. Dagegen wirken die den Verschlussschrauben 36, 36' jeweils näher gelegenen radialen Durchlassbereiche 39, 39' mit radialen Ringräumen 40 bzw. 40' in der Bohrung 24 zusammen, wobei diese radialen Ringräume 40, 40' über innere Kanäle 41, 41' mit den in dem Gehäuseblock 23 vorgesehenen äusseren Anschlüssen 8 bzw. 9 verbunden sind. Die axiale Lage der radialen Durchlassbereiche 39, 39' in bezug auf die radialen Ringräume 40 bzw. 40' ist dabei derart gewählt, dass die Begrenzungskanten der Ringräume 40 bzw. 40' als Steuerkanten mit den radialen Durchlassbereichen 39, 39' zusammenwirken, sobald die Kohlkolben 37, 37' unter dem Einfluss der Druckverhältnisse aus ihrer zur Achse der weiteren Bohrung 25 symmetrischen Mittellage verschoben werden. Im einzelnen sind alle radialen Durchlassbereiche 38, 38', 39, 39' jeweils durch eine bestimmte Anzahl von Löchern gebildet, die unter gleichem winkelabstand um den Umfang der Hohlkolben 37, 37' herum verteilt sind.

An ihren einander zugewandten Stirnseiten sind die Hohlkolben 37, 37' jeweils mit hakenförmigen Anschlagteilen 42, 42' versehen, die in einer maximal auseinandergezogenen Stellung der beiden Hohlkolben 37, 37' ineinandergreifend aneinander anschlagen und dadurch eine weitere Trennbewegung der Hohlkolben 37, 37' begrenzen. Dagegen stützt sich in einer maximal zusammengeschobenen Stellung jeweils das Anschlagteil 42 des Hohlkolbens 37 an der Stirnseite des anderen Hohlkolbens 37' ab, und umgekehrt, so dass auch in der maximal zusammengeschobenen Stellung der beiden Hohlkolben 37, 37' zwischen ihren einander zugewandten Stirnseiten noch ein lichter Durchlass besteht.

Im Normalbetrieb fördert also die LS-Pumpe 1 den Hydrostrom in Richtung des Pfeiles 43 durch den zwischen den beiden Hohlkolben 37, 37' der Druckwaage 12 in der weiteren Bohrung 25 freigelassenen Kanal hindurch zum Innenraum des inneren Hohlkörpers 28 der Blendenanordnung 6, wodurch sich die beiden Hohlkolben 37, 37' in ihre auseinandergezogene Stellung verschieben. Die an der Blendenanordnung 6 auftretenden Teilströme des Hydrostroms werden über die Kanäle 35 bzw. 35', die radialen Durchlassbereiche 38 bzw. 38' und die radialen Durchlässe 39 bzw. 39' den Ringräumen 40 bzw. 40' zugeführt und durch die von diesen gebildeten Steuerkanten lastunabhängig konstant gehalten sowie den Anschlüssen 8 und 9 zugeführt. Im Reversierbetrieb, bei dem die Flussrichtung umgekehrt wird, treten dagegen die beiden Teilströme an den Anschlüssen 7 und 8 ein und gelangen über die sodann zusammengeschobenen Hohlkolben 37, 37' und die Blendenanordnung 6 zum Anschluss 7, wo sodann der gesamte Hydrostrom austritt.

## Patentansprüche

1. Hydraulische Schaltungsanordnung mit einer Druckmittelquelle (1) zur Lieferung eines Hydrostroms, zwei von Teilströmen des Hydrostroms angetriebenen Verbrauchern (5, 5') und einem von dem Hydrostrom und den beiden Teilströmen durchströmten Proportionalstromteilerventil (4), dessen das Teilungsverhältnis zwischen den beiden Teilströmen bestimmende Blendenanordnung (6) mit einer zur Vorgabe des Teilungsverhältnisses dienenden ersten Stelleinrichtung (10) versehen ist, dadurch gekennzeichnet, dass die Blendenanordnung (6) mit einer zweiten Stelleinrichtung (11) zur Vorgabe ihres Gesamtdurchlassquerschnittes versehen ist und die Druckmittelquelle (1) eine Regeleinrichtung zur lastabhängigen Steuerung des von ihr gelieferten Hydrostroms aufweist, an deren Steuereingang (13) ein der Druckdifferenz zwischen den Drücken beidseits der Blendenanordnung (6) entsprechendes Steuersignal angelegt ist.

2. Hydraulische Schaltungsanordnung nach Anspruch 1, dadurch gekennzeichnet, dass zwischen die mit dem Hydrostrom beaufschlagte eine Seite der Blendenanordnung (6) des Proportionalstromteilers (4) und die mit einem der Teilströme beaufschlagte andere Seite der Blendenanordnung (6) zwei zueinander parallel angeordnete Wechselventile (19, 20) geschaltet sind, deren eines (19) den jeweils höheren Druck auf den einen Anschluss (14) des Steuereingangs (13) und deren anderes (20) den jeweils niedrigeren Druck auf den anderen Anschluss (15) des Steuereingangs (13) durchschaltet.

3. Hydraulische Schaltungsanordnung nach Anspruch 1 oder 2, dadurch gekennzeichnet, dass die Blendenanordnung einen äusseren Hohlkörper (26) und einen darin dichtend gelagerten, in seinem Innenraum von dem Hydrostrom beaufschlagten inneren Hohlkörper (28) aufweist, die mit je zwei von den beiden Teilströmen durchströmten radialen Durchlässen (33, 34; 33', 34') versehen sind, deren den Gesamtdurchlassquerschnitt bestimmende axiale Ueberlappung mittels der zweiten Einstelleinrichtung (11; 31) durch eine gegenseitige Axialverschiebung der beiden Hohlkörper (26, 28) und deren das Teilungsverhältnis bestimmende azimutale Ueberlappung mittels der ersten Einstelleinrichtung (10; 27) durch eine gegenseitige Verdrehung der beiden Hohlkörper (26, 28) einstellbar ist.

4. Hydraulische Schaltungsanordnung nach einem der Ansprüche 1 bis 3, dadurch gekennzeichnet, dass zwischen die Blendenanordnung (6) und die beiden Verbraucher (5, 5') eine steuerseitig mit den Drücken der beiden Teilströme beaufschlagte Druckwaage (12) geschaltet ist.

5. Hydraulische Schaltungsanordnung nach Anspruch 4, dadurch gekennzeichnet, dass die Druckwaage zwei zueinander spiegelbildlich in einer Bohrung (24) eines Gehäuseblocks (23) axial verschieblich dichtend angeordnete, mit zwei axial beabstandeten radialen Durchlassbereichen (38, 38'; 39, 39') versehene Hohlkolben (37, 37') aufweist, die an ihren einander zugewandten, geschlossenen, vom Druck des Hydrostroms beaufschlagten Stirnseiten mit gegenseitig ineinandergreifenden, ihre axiale Relativlage zwischen einer auseinandergezogenen Stellung und einer zusammenge schobenen Stellung begrenzenden Anschlagteilen versehen sind, und dass jeweils der eine Durchlassbereich (38, 38') jedes Hohlkolbens (37, 37') mit einem der Teilströme der Blendenanordnung (6) kommuniziert und der andere Durchlassbereich (29, 29') mit einem an den jeweiligen Verbraucher (5, 5') angeschlossenen und als Steuerkante dienenden radialen Ringraum (40; 40') der Bohrung (24) des Gehäuseblocks (23) zusammenwirkt.

6. Hydraulische Schaltungsanordnung nach Anspruch 5, dadurch gekennzeichnet, dass der Gehäuseblock (23) eine die Bohrung (24) im Bereich zwischen den beiden Hohlkolben (37, 37') der Druckwaage (12) radial durchsetzende weitere Bohrung (25) aufweist, deren auf der einen Seite der die Hohkolben (37, 37') der Druckwaage (12) aufnehmenden Bohrung (24) offenes Ende einen Anschluss (7) für den Hydrostrom bildet und in deren auf der anderen Seite der die Hohlkolben (37, 37') der Druckwaage (12) aufnehmenden Bohrung (24) gelegenen Abschnitt die Blendenanordnung (6) angeordnet ist.

## Claims

1. Hydraulic circuit comprising a hydraulic medium source (1) for supplying a hydraulic flow, two consumers (5, 5') driven by partial flows of the hydraulic flow and a proportional flow distributing valve (4) traversed by the hydraulic flow and the two partial flows, the diaphragm arrangement (6) thereof determining the flow distribution ratio between the two partial flows being provided with a first regulating device (10) serving to predetermine the flow distribution ratio, characterised in that the diaphragm arrangement (6) is provided with a second regulating device (11) for predetermining its total through-flow cross section and the hydraulic medium source (1) has a control device for the load-dependent control of the hydraulic flow supplied thereby, to the control input (13) of which a control signal corresponding to the pressure difference between the pressures on either side of the diaphragm arrangement (6) is fed.

2. Hydraulic circuit according to claim 1, characterised in that two shuttle valves (19, 20) arranged in parallel are connected between one side of the diaphragm arrangement (6) of the proportional flow distributing valve (4) acted upon by the hydraulic flow and the other side of the diaphragm arrangement (6) acted upon by one of the partial flows, one (19) of which connects the respectively higher pressure to one connection (14) of the control input (13) and the other (20) of which connects the respectively lower pressure to the other connection (15) of the control input (15).

3. Hydraulic circuit according to claim 1 or claim 2, characterised in that the diaphragm arrangement has an outer hollow body (26) and an inner hollow body (28) supported therein in a sealed manner and acted upon in its inner space by the hydraulic flow, these hollow bodies each being provided with two radial openings (33, 34; 33', 34') traversed by the partial flows, the axial overlapping thereof defining the total through-flow cross section being adjustable by means of the second regulating device (11; 31) by mutual axial displacement of the two hollow bodies (26, 28) and the azimuthal overlapping thereof defining the flow distribution ratio being adjustable by means of the first regulating device (10; 27) by mutual rotation of the two hollow bodies (26, 28).

4. Hydraulic circuit according to one of claims 1 to 3, characterised in that a compensator (12) acted upon at the control side by the pressures of the two partial flows is connected between the diaphragm arrangement (6) and the two consumers (5, 5').

5. Hydraulic circuit according to claim 4, characterised in that the compensator has two hollow pistons (37, 37') arranged in an axially displaceable and sealed manner in a bore (24) of a housing block (23) in a mirror-inverted manner relative to one another, and provided with two radial opening regions (38, 38'; 39, 39') at an axial distance from one another, these hollow pistons being provided at their closed end faces facing one another and acted upon by the pressure of the hydraulic flow with mutually engaging stop parts defining their relative axial positions between an extended position and a telescoped position, and that one respective opening region (38, 38') of each hollow piston (37, 37') communicates with one of the partial flows of the diaphragm arrangement (6) and the other opening region (39, 39') cooperates with a radial annular space (40; 40') of the bore (24) of the housing block (23) connected to the respective consumer (5, 5') and serving as a metering edge.

6. Hydraulic circuit according to claim 5, characterised in that the housing block (23) has a further bore (25) radially traversing the bore (24) in the region between the two hollow pistons (37, 37') of the compensator (12), the end of the bore (25) open at one side of the bore (24) receiving the hollow pistons (37, 37') of the compensator (12) forming a connection (7) for the hydraulic flow and the diaphragm arrangement (6) being arranged in its section placed at the other side of the bore (24) receiving the hollow pistons (37, 37') of the compensator (12).

## Revendications

1. Circuit hydraulique comportant une source de pression (1) pour fournir un flux hydraulique, deux récepteurs (5, 5') commandés par des flux partiels du flux hydraulique et un diviseur de débit proportionnel (4) parcouru par le flux hydraulique et par les deux flux partiels, dont l'obturateur (6) déterminant le rapport de division entre les deux flux partiels est muni d'un premier dispositif de réglage (10) servant à définir préalablement le rapport de division, caractérisé en ce que l'obturateur (6) est muni d'un second dispositif de réglage (11) pour déterminer au préalable sa section de passage totale et la source de pression (1) présente un dispositif de régulation pour commander le flux hydraulique fourni par celle-ci, dispositif de régulation à l'entrée (13) duquel est appliqué un signal de commande correspondant à l'écart de pression entre les pressions de part et d'autre de l'obturateur (6).

2. Circuit hydraulique selon la revendication 1, caractérisé en ce qu'entre l'un des côtés de l'obturateur (6) du diviseur de débit proportionnel (4) qui est sollicité par le flux hydraulique et l'autre côté de l'obturateur (6) qui est sollicité par l'un des flux partiels sont raccordés deux sélecteurs de circuit (19, 20) disposés parallèlement l'un à l'autre, dont l'un (19) conduit la pression la plus élevée à l'un des raccordements (14) de l'entrée de commande (13) et dont l'autre (20) conduit la pression la plus basse à l'autre raccordement (15) de l'entrée de commande (13).

3. Circuit hydraulique selon la revendication 1 ou 2, caractérisé en ce que l'obturateur présente un corps creux extérieur (26) et un corps creux intérieur (28) monté de manière étanche dans le précédent dont l'espace intérieur est sollicité par le flux hydraulique, qui sont chacun munis de deux passages radiaux (33, 34 ; 33', 34') parcourus par les deux flux partiels dont le chevauchement axial déterminant la section de passage totale est réglable au moyen du second dispositif de réglage (11 ; 31) par un déplacement axial des deux corps creux (26, 28) et dont le chevauchement azimutal déterminant le rapport de division est réglable au moyen du premier dispositif de réglage (10 ; 27) par une rotation antagoniste des deux corps creux (26, 28).

4. Circuit hydraulique selon l'une des revendications 1 à 3, caractérisé en ce qu'entre l'obturateur (6) et les deux récepteurs (5, 5') est raccordée une balance de pression (12) sollicitée du côté de la commande par les pressions des deux flux partiels.

5. Circuit hydraulique selon la revendication 4, caractérisé en ce que la balance de pression présente deux pistons creux (37, 37') disposés symétriquement dans un perçage (24) d'un carter (23) de manière étanche et de façon à pouvoir se déplacer dans la direction de l'axe et munis de deux zones de passage (38, 38' ; 39, 39') radiales écartées l'une de l'autre dans la direction de l'axe, qui sont munies sur leurs faces frontales fermées tournées l'une vers l'autre et sollicitées par la pression du flux hydraulique de deux butées engrenant l'une dans l'autre qui délimitent leur position relative axiale entre une position étirée et une position comprimée, et en ce que l'une des zones de passage (38, 38') de chaque piston creux (37, 37') communique chaque fois avec l'un des flux partiels de l'obturateur (6) et l'autre zone de passage (39, 39') coopère avec un espace annulaire radial (40, 40') du perçage (24) du carter (23) qui est raccordé à chaque récepteur (5, 5') et qui sert de rampe de commande.

6. Circuit hydraulique selon la revendication 5, caractérisé en ce que le carter (23) présente un autre perçage (25) traversant radialement le perçage (24) dans la zone entre les deux piston creux (37, 37') de la balance de pression (12), dont l'extrémité ouverte forme d'un côté du perçage (24) recevant les pistons creux (37, 37') de la balance de pression (12) un raccordement (7) pour le flux hydraulique et dans l'autre partie duquel, qui est située de l'autre côté du perçage (24) recevant les pistons creux (37, 37') de la balance de pression (12), est disposé l'obturateur (6).
